# FASCICULE DE BREVET EUROPEEN

(11) **EP 0 005 405 B1**
(45) Date de publication et mention de la délivrance du brevet: **04.11.1981**
(21) Numéro de dépôt: 79400281.6
(22) Date de dépôt: 02.05.1979
(51) Int. Cl.: G03D 15/00, F27B 17/00

(54) **Appareil pour la destruction des microfiches**
Vorrichtung zum Vernichten von Mikrofilmen
Apparatus for the destruction of microfilms

(30) Priorité: 08.05.1978 LU 79621
(43) Date de publication de la demande: 14.11.1979
(73) Titulaire: SEB S.A., F-21260 Selongey (FR)
(72) Inventeur: Berard, Jean-Claude, F-42400 Saint Chamond (FR)
(74) Mandataire: Bouju, André

## Description

La présente invention concerne un appareil pour la destruction des microfiches comportant un support photosensible destiné à recevoir des informations notamment de nature comptable. Ces microfiches doivent être détruites après usage pour des raisons de confidentialité.

Parmi les méthodes de destruction de microfiches, on connaît celles qui procèdent par broyage et déchiquetage en fines particules ou par attaque chimique. Les appareils dans lesquels on réalise cette destruction sont onéreux, ce qui ne permet pas de les-utiliser de manière rentable lorsque le nombre de microfiches à détruire quotidiennement est faible. On connaît également, notamment selon le brevet français A - 2 294 469, un appareil utilisant une source de chaleur qui détruit la couche photosensible des microfiches qui deviennent ainsi transparentes lorsqu'on les fait défiler devant cette source de chaleur. Un tel appareil ne convient cependant pas à la destruction de microfiches de nature variée. De plus, cet appareil est relativement encombrant et peu commode à utiliser, notamment en ce qui concerne la mise en place des microfiches à l'intérieur de l'appareil et l'évacuation des microfiches détruites.

La présente invention vise à permettre de manière sûre et économique une destruction de microfiches, quelle que soit leur composition, sans entraîner de création de déchets polluants.

On connaît d'autre part des fours de laboratoire (voir par exemple le DE-B-1 294 600) comportant une enveloppe tubulaire verticale fixée sur un socle et entourée par une résistance chauffante. Cependant, ces fours de par leur conception ne sont pas adaptés à la destruction de microfiches.

On connaît également des tubes autoclaves comportant des bouchons amovibles et étanches destinés à être placés verticalement à l'intérieur d'un four réglable et automatique (Glas und Instrumenten-Technik, vol. 14, n° 4, avril 1980, p. 352) et qui, de ce fait, ne sont pas munis de moyens de chauffage intégrés. De tels appareils ne sont pas non plus adaptés à la destruction de microfiches.

L'appareil visé par l'invention pour l'a destruction de microfiches, comprend une enveloppe tubulaire verticale fixée sur un socle et entourée d'une résistance chauffante. Suivant l'invention, cet appareil est caractérisé en ce qu'à l'intérieur de l'enveloppe tubulaire est logé de manière amovible un tube muni d'un bouchon, en un matériau résistant à des températures de l'ordre de 200 à 250°C, ce tube présentant un diamètre intérieur adapté à recevoir une ou plusieurs microfiches enroulées les unes sur les autres suivant l'axe du tube et en ce que l'appareil comporte des moyens pour assurer une fermeture sensiblement étanche du tube par son bouchon pendant la cuisson des microfiches.

L'expérience a montré qu'on pouvait grâce à cet appareil obtenir une destruction complète des microfiches par fusion et solidification, transformant la liasse de microfiches en un bloc compact indéchiffrable, pouvant être jeté avec le tube. Cet appareil peut avoir une dimension très réduite et une faible puissance électrique grâce à l'excellent rendement du transfert de chaleur entre les résistances chauffantes et les microfiches dont la surface est en contact intime avec la paroi du tube.

D'autres particularités de l'invention résulteront encore de la description ci-après.

Aux dessins annexés, donnés à titre d'exemples non limitatifs:
- la figure 1 est une vue schématique en élévation après coupe axiale du corps d'un appareil conforme à l'invention;
- la figure 2 est la vue en coupe axiale d'un tube jetable pour l'appareil de la figure 1;
-la figure 3 est la vue en coupe axiale de l'appareil en cours de fonctionnement;
- la figure 4 est un schéma simplifié en section droite d'une variante;
- la figure 5 est une vue en coupe axiale d'une autre réalisation de l'appareil;
- la figure 6 est une vue de détail de l'appareil précédent, suivant VI de la figure 5.

En référence aux dessins annexés, on décrira le procédé visé par l'invention dans le cadre du fonctionnement d'un appareil permettant sa mise en oeuvre.

Cet appareil comprend essentiellement une enveloppe tubulaire chauffante 1 fixée sur un socle 2 par une vis 3, cette enveloppe 1 étant ainsi maintenue verticale en position de service.

L'enveloppe 1 comprend une paroi extérieure cylindrique 4 qui entoure une paroi isolante tubulaire 5 ménageant à son intérieur un logement axial 6. La surface intérieure de la paroi 5 est garnie d'une résistance électrique chauffante souple 7, enroulée hélicoïdalement.

Le fond de l'enveloppe 1 est muni d'un ressort de renvoi 8 et le pourtour supérieur 4a de la paroi 4 est fileté pour recevoir une coiffe métallique 9 destinée à être vissée au moyen d'une poignée 11 rapportée, en matière isolante, qui est isolée thermiquement de la coiffe 9, mais est rendue solidaire de celle-ci par des vis de liaison 12.

L'ensemble ainsi constitué est logé dans un corps cylindrique extérieur 13, par exemple en matière plastique, coaxial à l'enveloppe 1 et qui l'entoure à une certaine distance. Le corps 14 porte une plaquette 15 sur laquelle est ménagé un circuit imprimé constituant un programmateur électronique, ou minuterie 20 assurant la succession d'opérations suivantes:
- mise en température de l'enveloppe 1 et phase de cuisson. Cette phase est signalée par deux voyants lumineux 16, 17;
- commande du temps de refroidissement, signalé par le seul voyant 17;
- fin de l'opération signalée par l'extinction des deux voyants et l'actionnement d'un avertisseur sonore schématisé en 18.

L'alimentation est assurée par les conducteurs 19 qui aboutissent à un contacteur 21 à bouton-poussoir. On voit encore en 22 les conducteurs desservant la résistance chauffante 7 et dont l'alimentation est commandée par le programmateur 20.

A l'appareil ainsi constitué est adjoint (figure 2) un tube jetable 25 par exemple en aluminium filé très bon marché et pourvu d'un bouchon 26 monté à friction, en même matière. Le tube 25 a des dimensions telles qu'il puisse recevoir par exemple jusqu'à six microfiches roulées ensemble suivant l'axe du tube.

Par ailleurs, le diamètre extérieur du tube 25 correspond au diamètre intérieur de la paroi isolante 5 et sa hauteur, après mise en place du bouchon 26, est supérieure à celle de la paroi 4. A titre d'exemple, pour la destruction de cinq à six microfiches, on peut prévoir un tube jetable de 25 millimètres de diamètre, 125 millimètres de hauteur en aluminium filé de 0,3 millimètre d'épaisseur.

La mise en oeuvre de l'appareil ainsi constitué pour l'application du procédé vis par l'invention est la suivante:
- Lorsque l'utilisateur a rassemblé le nombre voulu de microfiches 30 à détruire pour remplir le tube 25, il les roule les unes sur les autres, les enfile dans le tube et ferme celui-ci avec le bouchon 26 enfoncé à force. Le tube 25 est mis en place dans le logement 6 de l'enveloppe chauffante 1, puis la coiffe 9 est vissée sur le filetage 4a de la paroi 4 en s'aidant de la poignée 11. Ce faisant, on enfonce le tube 25 dans le logement 6 en comprimant le ressort 8 (figure 3).
- L'utilisateur appuie ensuite sur le bouton-poussoir du contacteur 21, ce qui met sous tension la résistance de chauffage 7. L'intérieur du tube 25 est alors porté très rapidement à une température de cuisson suffisante pour fondre la matière photosensible des microfiches 30. Cette cuisson a lieu en atmosphère close, le bouchage du tube 25 étant hermétique grâce à la friction s'opposant à la sortie du bouchon 26 et aux actions conjuguées de la coiffe 9 et du ressort antagoniste 8 qui s'opposent à toute ouverture du tube 25 sous la pression des gaz dégagés par la cuisson.

A une température sensiblement comprise entre 200 et 250° C et pour une durée de une minute à trois ou quatre minutes, le rouleau de microfiches 30 est liquéfié puis transformé, après refroidissement, en un cylindre dur et compact ne permettant plus aucun déchiffrage et sans aucun dégagement de fumée. Pendant le chauffage, les voyants 16 et 17 sont allumés. Après la cuisson, la minuterie 20 coupe l'alimentation de la résistance 7 mais maintient le voyant 17 allumé pendant une dizaine de minutes, temps nécessaire au refroidissement du tube 25. A l'expiration de ce délai, le voyant 17 s'éteint, l'avertisseur sonore 18 est actionné temporairement.

L'utilisateur dévisse la coiffe 9, le tube 25 est soulevé par le ressort 8 et peut être saisi aisément, à une température où tout risque de brûlure est écarté.

Le tube 25 est alors jeté avec son bouchon 26 pour éviter le dégagement d'odeurs nauséabondes, les fumées étant toutefois condensées à l'intérieur du tube après refroidissement de celui-ci.

L'appareil suivant l'invention est de petit volume, peut être aisément posé sur un bureau et sa réalisation est économique, le prix du tube 25 étant par ailleurs négligeable.

L'expérience montre de plus que le maintien du tube 25 en position verticale est relativement critique pour assurer une bonne destruction des microfiches.

Il va de soi que l'invention n'est pas limitée à la réalisation décrite et qu'on peut y apporter des variantes d'exécution. En particulier, pour accélérer le refroidissement, ou peut supprimer la couche 5 d'isolant en conservant seulement la paroi 4 et installer dans le corps 13 une soufflerie de refroidissement commandée par la minuterie 20. Une telle réalisation est montrée à la figure 4. Le carter extérieur 41 abrite une turbine 42 qui dirige un flux d'air aspiré par l'ouverture 43 vers l'élément chauffant 7a lequel est ici dépourvu d'isolant pour accélérer le refroidissement sous l'effet de la soufflerie. L'ensemble du carter est maintenu par des colonnes 44.

Une autre réalisation industrielle utilisant un ventilateur et comportant un circuit de commande légèrement différent de celui de la première réalisation est montrée aux figures 5 et 6. Dans cette version, l'enveloppe chauffante 101 est fixée entre un flasque supérieur 102 percé de trous et un fond constitué par une coupelle décolletée en aluminium 113, munie d'un ressort de renvoi 108, cette fixation étant assurée au moyen de trois colonnettes d'entretorse- ment 103. Le flasque 102 est fixé sur le corps creux 104 en matière moulée de l'appareil par des vis 105, les colonnettes 103 étant elles- mêmes vissées dans une bague en acier 109 qui se trouve ainsi assujettie au flasque 102. La liaison des colonnettes 103 avec la coupelle 113 est assurée par des vis 131.

L'enveloppe chauffante 101 comprend une paroi cylindrique 106 autour de laquelle est enroulée hélicoïdalement une résistance blindée 107. L'enveloppe 101 est entourée par un réflecteur cylindrique en aluminium 119 destiné à éviter l'échauffement excessif des parties voisines.

Comme précédemment, l'enveloppe 101 est destinée à recevoir le tube jetable 25 contenant les microfiches et obturé par son bouchon 26, qui présente une portée tronconique ayant par exemple une pente de 3%.

La bague 109 est taraudée en 109a pour recevoir une coiffe métallique filetée 110 destinée à être vissée au moyen d'un volant rapporté 111, en matière isolante, isolé thermiquement de la coiffe 110 mais qui en est rendu solidaire par des vis 112. En service, sous la coiffe 110 est disposée une masselotte 132 sur laquelle la coiffe 110 peut appuyer par l'intermédiaire d'une bille anti-friction 133. La masselotte 132 est destinée à appuyer sur le bouchon 26 du tube 25 sous la pression communiquée par la coiffe 110 lorsque celle-ci est vissée dans la bague 109 grâce au volant 111.

Sous la coupelle 113 est disposé un véntilat- eur à hélice 124 fixé sur le fond amovible du corps 104. La circulation d'air est assurée par des ouïes d'aspiration 104a et de sortie 104b. (Flèches F).

Le circuit d'alimentation électrique de la résistance 107, schématisé par les conducteurs 151, dessert deux contacteurs de sécurité 117a, 117b montées en série, fixés sur des plaquettes 116a, 116b portant des circuits imprimées et respectivement destinés à contrôler la bonne mise en place du fond du tube 25 dans la coupelle 113 et la bonne fermeture de la coiffe 110.

A cette fin les contacteurs 117a, 1 17b sont commandés par des palpeurs 141a, 141 b traversant respectivement la coiffe 113 et la bague 109. Ces palpeurs 141 a, 1416 assurent quant ils sont repoussés la fermeture des contacteurs 117a, 117b au moyen de leviers 118a, 118b articulés sur les plaquettes 116a, 1166.

Les contacteurs 117a, 117b sont également montés en série avec un thermostat 114 fixé sur la coupelle 103 et qui mesure la température de cette dernière.

Les conducteurs 151 et les conducteurs 152 alimentant le ventilateur 124 aboutissent à un circuit imprimé de commande constituant un système séquentiel, porté par une plaquette 120 (figure 6) sur laquelle est monté un interrupteur à poussoir 123 alimenté par un cordon 122, un voyant 121 et un potentiomètre 130 appartenant à une minuterie électronique et permettant de régler le temps de fonctionnement du ventilateur 124.

Le circuit ainsi établi:
-assure l'allumage du voyant 121 pèndant le temps d'un cycle complet de fonctionnement;
- permet l'alimentation de la résistance 107 pendant une durée variable dépendant de la température atteinte par la coupelle 113, cette durée étant fonction du nombre de microfiches à détruire contenues dans le tube 25;
- garde en mémoire l'ouverture du thermostat 114;
-à la coupure du thermostat 114 déclenche le ventilateur 124 pendant le temps programmé par le potentiomètre 130;
- assure les sécurités suivantes:
- empêcher le démarrage de la chauffe si le tube 25 n'est pas dans l'appareil (contacteur 1 17a ouvert) et/ou si la coiffe 110 n'est pas vissée (contacteur 1 17b ouvert);
- coupe d'alimentation de la résistance 107 si la coiffe, 110 est retirée pendant la chauffe.

La mise en oeuvre de l'appareil par l'utilisateur est analogue à celle précédemment décrite.

## Revendications

1. Appareil pour la destruction des microfiches comprenant une enveloppe tubulaire verticale fixée sur un socle et entourée d'une résistance chauffante, caractérisé en ce qu'à l'intérieur de l'enveloppe tubulaire (1, 101) est logé de manière amovible un tube (25) muni d'un bouchon (26) en une matière qui résiste à des températures de l'ordre de 200 à 250°C, ce tube présentant un diamètre intérieur adapté à recevoir une ou plusieurs microfiches enroulées les unes sur les autres suivant l'axe du tube et en ce que l'appareil comporte des moyens pour assurer une fermeture sensiblement étanche du tube (25) par son bouchon (26) pendant la cuisson des microfiches.

2. Appareil conforme à la revendication 1, caractérisé en ce que les moyens pour assurer la fermeture étanche du tube (25) récepteur de microfiches comprennent une coiffe (9, 110) vissable sur l'enveloppe chauffante (1, 101) et comportant des moyens (132, 133) pour appuyer sur le bouchon (26) du tube (25) pendant la cuisson.

3. Appareil conforme à la revendication 2, caractérisé en ce que la coiffe porte un organe de manoeuvre (1, 111) permettant son vissage manuel, cet organe étant isolé thermiquement du reste de la coiffe (9, 110).

4. Appareil conforme à l'une des revendications 1 à 3, caractérisé en ce que le fond de l'enveloppe chauffante (1, 101) est muni d'un ressort (8, 108) qui tend à repousser vers l'extérieur le tube contenant les microfiches.

5. Appareil conforme à l'une des revendications 1 à 4, caractérisé en ce que l'enveloppe chauffante est logée à l'intérieur d'un corps creux (13, 104) abritant l'ensemble des circuits électriques de commande et pourvu de moyens pour empêcher la transmission vers l'extérieur du flux thermique de l'enveloppe chauffante (1, 101).

6. Appareil conforme à l'une des revendications 1 à 5, caractérisé en ce qu'il comprend un corps creux (1,04) contenant dans sa partie supérieure, en position de service, l'enveloppe chauffante (101) et dans sa partie inférieure un ventilateur (124), la circulation d'air dans le corps (104) s'effectuant de manière sensiblement axiale grâce à des ouïes (104a, 104b) ménagées dans la paroi dudit corps creux (104).

7. Appareil conforme à l'une des revendications 1 à 6, caractérisé en ce qu'il comprend des moyens de programmation tels qu'une minuterie électronique assurant la succession des opérations suivantes:
- commande de la durée de chauffe de l'enceinte chauffante,
- commande du temps de refroidissement,
- commande d'un avertisseur de fin de cycle.

8. Appareil conforme à la revendication 7, caractérisé en ce que les moyens pour commander la durée de chauffe de l'enceinte chauffante (101) comprennent un thermostat (114) fixé sur cette enceinte.

9. Appareil conforme à la revendication 7 ou 8, caractérisé en ce qu'il comprend un système de sécurité empêchant la chauffe si le tube (25) contenant les microfiches n'est pas correctement mis en place dans l'enceinte chauffante (1, 101) et/ou si la coiffe (9, 110) dans cette enceinte n'est pas convenablement montée.

10. Appareil conforme à la revendication 9, caractérisé en ce que les moyens de sécurité comprennent des contacteurs (117a, 117b) à palpeurs (141a, 141b) associés respectivement au fond (113) de l'enveloppe chauffante et à la coiffe (110).

## Claims

1. Apparatus for the destruction of microfiches comprising a vertical tubular jacket fixed on a base plate and surrounded by a heating resistor, characterized in that at the interior of the tubular jacket (1, 101) is housed removably a tube (25) fitted with a plug (26) made of a material which resists to temperatures of the order of 200 to 250°C, this tube presenting an interior diameter adapted to receive one or several microfiches rolled up around each other along the axis of the tube and in that the apparatus comprises means to ensure a substantially leaktight closure of the tube (25) by its plug (26) during the baking of the microfiches.

2. Apparatus as defined in claim 1, characterized in that the means for ensuring leaktight closure of the tube (25) for receiving microfiches comprise a cap (9, 110) to be screwed onto the heating jacket (1, 101) and which is provided with means (132, 133) for bearing on the plug (26) of the tube (25) during the baking operation.

3. Apparatus as defined in claim 2, characterized in that the cap carries an operating member (1, 111) for screwing the said cap by hand, this member being thermally insulated from the remainder of the cap (9, 110).

4. Apparatus as defined in one of the claims 1 to 3, characterized in that the bottom of the heating jacket (1, 101) comprises a spring (8, 108) which tends to thrust towards the exterior the tube containing the microfiches.

5. Apparatus as defined in one of the claims 1 to 4, characterized in that the heating jacket is housed within a hollow body (13, 104) containing all the electrical control circuits and provided with means for preventing transmission of the heat flux of the heating jacket (1, 101) to the exterior.

6. Apparatus as defined in one of the claims 1 to 5, characterized in that it comprises a hollow body (104) which contains the heating jacket (101) at the upper portion thereof, when in the service position, and which contains a fan (124) at the lower portion thereof, circulation of air within the body (104) being carried out in a substantially axial direction by means of orifices (104a, 104b) formed in the wall of the said hollow body (104).

7. Apparatus as defined in one of the claims 1 to 6, characterized in that it comprises programming means such as an electronic timing device for carrying out the following sequence of operations:
- control of the period of heating of the heating chamber,
- control of the cooling time,
- control of an end of cycle warning device.

8. Apparatus as defined in claim 7, characterized in that the means for controlling the period of heating of the heating chamber (101) include a thermostat (114) positioned on the said chamber.

9. Apparatus as defined in claim 7 or 8, characterized in that it includes a safety system for preventing the heating operation if the tube (25) containing the microfiches has not been placed correctly within the heating chamber (1, 101) and/or if the cap (9, 110) within the said chamber has not been suitably mounted in position.

10. Apparatus as defined in claim 9, characterized in that the safety means comprise switches (117a, 117b) with feelers (141a, 141 b) associated respectively with the bottom (113) of the heating jacket and with the cap (110).

## Patentansprüche

1. Vorrichtung zum Vernichten von Mikro-Aufzeichnungsträgern mit einem rohrförmigen, vertikalen Mantel, der auf einem Sockel befestigt und von einem Heizwiderstand umgeben ist, dadurch gekennzeichnet, daß in das Innere des rohrförmigen Mantels (1, 101) ein mit einem Verschlußpfropfen (26) versehenes Rohr (25) aus einem gegen Temperaturen in der Größenordnung 200 bis 250° C widerstandsfähigen Material entnehmbar eingesetzt ist, wobei dieses Rohr einen Innendurchmesser hat, der für die Aufnahme eines oder mehrerer, in der Längsachse des Rohrs aufeinandergerollter Mikro-Aufzeichnungsträger geeignet ist, und daß die Vorrichtung Mittel enthält, die ein im wesentlichen dichtes Verschließen des Rohrs (25) durch den Verschlußpfropfen (26) während der Wärmebehandlung der Mikro-Aufzeichnungsträger gewährleisten.

2. Vorrichtung nach Anspruch 1, dadurch gekennzeichnet, daß die Mittel, die das dichte Verschließen des die Mikro-Aufzeichnungsträger aufnehmenden Rohrs (25) gewährleisten, eine auf den Heizmantel (1, 101) aufschraubbare Kappe (9, 110) und Teile (132, 133) enthalten, die während der Wärmebehandlung auf den Verschlußpfropfen (26) des Rohrs (25) einen Druck ausüben.

3. Vorrichtung nach Anspruch 2, dadurch gekennzeichnet, daß die Kappe ein Betätigungsorgan (11, 111) für ihre manuelle Betätigung trägt und daß dieses Betätigungsorgan gegenüber dem Rest der Kappe (9, 110) thermisch isoliert ist.

4. Vorrichtung nach einem der Ansprüche 1 bis 3, dadurch gekennzeichnet, daß der Boden des Heizmantels (1, 101) eine Feder (8, 108) trägt, die bestrebt ist, das die Mikro-Aufzeichnungsträger enthaltende Rohr nach außen zu drücken.

5. Vorrichtung nach einem der Ansprüche 1 bis 4, dadurch gekennzeichnet, daß der Heizmantel im Inneren eines Hohlkörpers (13, 104) angeordnet ist, der die Gesamtheit der elektrischen Steurerschaltungen enthält und Mittel aufweist, die den Wärmefluß des Heizmantels (1, 101) mach außen abdämmen.

6. Vorrichtung nach einem der Ansprüche 1 bis 5, gekennzeichnet durch ein Gehäuse (104), das in seinem oberen Teil in der Gebrauchsstellung den Heizmantel (101) und in seinem unteren Teil einen Ventilator (124) enthält, wobei der Luftstrom in dem Gehäuse (104) mittels darin befindlicher Öffnungen (104a, 104b) in wesentlichen in axialer Richtung geführt ist.

7. Vorrichtung nach einem der Ansprüche 1 bis 6, dadurch gekennzeichnet, daß sie Programmierungsmittel, beispielsweise eine elektronische Schaltuhr, enthält, die die Aufeinanderfolge folgender Vorgänge gewährleisten: die Steuerung der Heizdauer des Heizmantels, die Steuerung der Abkühlzeit und die Steuerung einer Anzeige der Beendigung des Arbeitszyklus.

8. Vorrichtung nach Anspruch 7, dadurch gekennzeichnet, daß die Mittel zur Steuerung der Dauer der Heizzeit des Heizmantels (101) einen en diesem Heizmantel befestigten Thermostat (114) enthalten.

9. Vorrichtung nach Anspruch 7 oder 8, dadurch gekennzeichnet, daß ein Sicherheitssystem vorhanden ist, das die Beheizung verhindert, wenn das Rohr (25) mit den Mikro-aufzeichnungsträgern sich in dem Heizmantel (1, 101) nicht in richtiger Stellung befindet und/ oder wenn die Kappe (9, 110) nicht richtig aufgesetzt ist.

10. Vorrichtung nach Anspruch 9, dadurch gekennzeichnet, daß das Sicherheitssystem Schalter (117a, 117b) mit diese betätigenden Tastorganen (141a, 141 b) aufweist, die dem Boden (113) des Heizmantels bzw. der Kappe (110) zugeordnet sind.
